# NEUE EUROPÄISCHE PATENTSCHRIFT

(11) **EP 0 677 610 B2**
(45) Veröffentlichungstag und Bekanntmachung des Hinweises auf die Entscheidung über den Einspruch: **14.09.2011**
(45) Hinweis auf die Patenterteilung: 22.03.2000
(21) Anmeldenummer: 95105564.9
(22) Anmeldetag: 12.04.1995
(51) Int. Cl.: D06F 89/02

(54) **Verfahren und Vorrichtung zum Falten von Bekleidungsstücken**
Method and device for folding clothes
Procédé et dispositif pour plier des vêtements

(30) Priorität: 14.04.1994 DE 4412751
(43) Veröffentlichungstag der Anmeldung: 18.10.1995
(62) Teilanmeldung aus: 99117081.2
(73) Patentinhaber: HERBERT KANNEGIESSER GMBH + CO., 32602 Vlotho (DE)
(72) Erfinder: Heinz, Engelbert, D-32602 Vlotho (DE); Wolf, Jürgen, D-32602 Vlotho (DE)
(74) Vertreter: Möller, Friedrich

(56) Entgegenhaltungen:
- EP-A- 0 301 475
- WO-A-88/03580
- DE-A1- 2 823 047
- DE-A1- 3 419 146
- DE-A1- 4 136 214
- DE-B- 2 441 056
- DE-C2- 3 320 381
- DE-U1- 9 105 042
- GB-A- 1 314 168
- US-A- 3 310 207
- US-A- 3 828 989
- US-A- 5 074 444
- 'Der grosse Brockhaus', 1957 Seiten 342 - 343

## Beschreibung

Die Erfindung betrifft ein Verfahren zum Falten von Bekleidungsstücken nach dem Oberbegriff des Anspruchs 1. Des weiteren betrifft die Erfindung eine Vorrichtung zum Falten von Bekleidungsstücken nach dem Oberbegriff des Anspruchs 6.

Zum Falten von Bekdeidungsstüdcken, und zwar insbesondere Kitteln, Patiertenhemden oder dergleichen finden sogenannte Faltautomaten Verwendung. Mit den Faltautomaten werden die Bekleidungsstücke automatisch gefaltet durch aufeinanderfolgendes Quer- und Längstalten.

Beispielsweise ist aus dem DE 91 05 042 U1 ein solcher Faltautomat bekannt, der über eine Arbeitsplatte verfügt, die das darauf ruhende Bekleidungsstück vollständig faltet, also mit den entsprechenden Längsund Querfaltungen versieht. Die Arbeitsplatte muß so bemessen sein, daß hierauf das zu faltende Bekleidungsstück in seiner gesamten (ungefalteten) Länge Aufnahme findet Das führt dazu, daß der bekannte Faltautomat relativ große Abmessungen aufweist Darüber hinaus finden alle Faltvorgänge nacheinander beim auf der Arbeitsplatte ruhenden Bekleidungsstück (diskontinuierlich) statt. Der Leistung dieses bekannten Faltautomaten sind dadurch natürliche Grenzen gesetzt, weil das nachfolgende Bekleidungsstück warten muß, bis alle aufeinanderfolgenden Längs- und Querfaltungen des jeweiligen Bekleidungsstücks auf der Arbeitsplatte durchgeführt worden sind.

Ein weiterer Nachteil der bekannten Vorrichtung besteht darin, daß die Ärmel des Beldeidungsstücks, beispielsweise eines Kittels, mehr oder weniger unkontrolliert hinter das Rumpfteil des Bekleidungsstücks gelegt werden und bei den Längs- und Querfaltungen mitgefaltet werden. Ein kontrolliertes Falten der Ärmel ist dadurch nicht möglich

Schließlich verfügt der bekannte Faltautomat über insbesondere zum Abfördern des gefalteten Bekleidungsstücks dienende Förderer, die aus mehreren schmalen Gurten bestehen, die mit geringfügigem Abstand nebeneinander liegen. Dadurch entstehen zwischen den schmalen Gurten Spalträume. In diesen Spalträumen können sich Teile des zu faltenden Bekleidungsstücks, insbesondere Knöpfe, verfangen, was zu einem Verziehen des gefalteten Bekdeidungsstücks oder sogar zu Betriebsstörungen des Faltautomaten führt.

Aus der US-A-3 828 989 ist eine Faltvorrichtung für insbesondere T-Shirts bekannt, bei der zuerst eine Langsfaltung und anschließend Querfaltungen vorgenommen werden. Die Querfaltungen erfolgen während des Transports des jeweils zu faltenden T-Shirts durch die Faltvorrichtung. Dadurch, daß die Längstaltung zuerst erfolgt, muß die dazu dienende Längsfaltstation eine verhältnismäßig große Länge aufweisen, sich nämlich mindestens über die Länge des größten zu faltenden T-Shirts erstrecken. Die bekannte Faltvorrichtung muß demzufolge über entsprechend große Abmessungen verfügen.

Es ist auch schon eine Faltvorrichtung bekannt, bei der die Ärmel von feststehenden Faltplatten gefaltet werden. Die Ärmel werden dabei on schrägen Kanten der Faltplatten entlanggeführt. Den schrägen Kanten sind reibungsvermindernde Riemen zugeordnet.

Hiervon ausgehend liegt der Erfindung die Aufgabe zugrunde, ein Verfahren und eine Vorrichtung zum Falten von Bekedungsstücken zu schaffen, womit hohe Faltleistungen und eine gute Faltqualität möglich sind.

Ein Verfahren zur Lösung dieser Aufgabe weist die Maßnahme des Anspruchs 1 auf. Dem gemäß werden die Ärmel eines Bekleidungsstücks vor Erreichen der ersten Faltstation von Ärmelfaltförderern zum Quer- bzw. Längsfalten gegen das Rumpfteil des Bekleidungsstücks umgefaltet. Erfindungsgemäß erfolgt das Falten der Ärmel eberfalls kontinuierlich während des Weitertransports, so daß hierdurch die Durchsatzleistung des Faltautomaten nicht reduziert wird.

Durch die Querfaltung vor der üblicherweise diskontinuierlich, also bei momentan ruhendem Bekleidungsstück auf der Arbeitsplatte durchgeführten Längsfaltung verkürzt sich die Ruhezeit der zu faltenden Bekleidungsstücke in der Langsfaltstation. Dadurch ist mit einem nach dem erfindungsgemäßen Verfahren arbeitenden Faltaufomaten pro Zeiteinheit eine größere Anzahl Bekleidungsstücke faltbar. Vorzugsweise erfolgen alle Querfaltungen außerhalb der Längsfaltstation, und zwar vorzugsweise sowohl vor als auch nach der Längsfaltung. Die zu faltenden Bekleidungsstücke ruhen demzufolge nur in der Längsfaltstation zur Durchführung der Längsfaltungen.

Nach einer bevorzugten Weiterbildung des Verfahrens sind vor der Längsfaltstation zwei Querfaltstationen angeordnet, die alternativ betrieben werden. Die unterschiedlichen Querfaftstationen sind notwendig, weil unterschiedliche Bekeleidungsstücke, beispielsweise Kittel, an unterschiedlichen Stellen mit Längs- und Querfaltungen versehen und mit unterschiedlicher Relativlage der Längsfaltstation zugeführt werden müssen.

Vorzugsweise erfolgt jede Querfaltung während des gleichzeitigen Weitertransports des Bekleidungsstücks. Die Querfaltungen erfolgen daher kontinuierlich währen der Zufuhr des Bekleidungsstücks zur nächsten Faltstation, insbesondere zur Längsfaltstation.

Weiterhin ist im Zusammenhang mit dem Falten der Ärmel vorgesehen, daß hierzu die Breite der Auflage des Bekleidungsstücks veränderbar ist, derart, daß diese der Breite des Rumptteils, insbesondere im Schulterbereich des Bekleidungsstücks, anpaßbar ist Auf diese Weise können die Ärmel von Bekleidungsstücken unterschiedlicher Art und Größe ihrer Länge nach exakt gefaltet werden. Zur gleichmäßige Faltung beider Ärmel ist weiterhin vorgesehen, das Beweidungsstück vor dem Falten der Ärmel so auf der Auflage zu zentrieren, daß beide Ärmel von gegenüberliegenden Seiten der Auflage mit gleicher Länge herunterhängen. Dadurch wird verhindert, daß der eine Ärmel des Bekleidungsstücks mit einer anderen Länge gefaltet wird als der andere Ärmel des gleichen Bekleidungsstücks.

Eine Vorrichtung zur Lösung der der Erfindung zugrundeliegenden Aufgabe weist die Merkmale des Anspruchs 6 auf.

Diese Vorrichtung weist vor der ersten Faltstation eine Ärmelfaltstation auf. Damit werden die Ärmel vor der späteren Längs- und Querfaltung eingefaltet. Die Ärmel erhalten dadurch eine definierte Position zum Rumpfteil des zu faltenden Bekleidungsstücks, wodurch die Längs- und Querfaltungen an solchen Stellen des Bekleidungsstücks vorgenommen werden könner, an denen die Ärmel nicht stören bzw. in vorteilhafter Weise mit Längs- und Querfaltungen versehen werden können. Dadurch sind die Ärmel zuverlässig fixiert.

Die Ärmelfaltstation verfügt über einen Ärmelfaltförderer für jeden Ärmel, der relativbeweglich zu einem das Mittelteil des Bekleidungsstücks aufnehmenden (Haupt-)Förderer ausgebildet ist Die Ärmelfaltförderer und der Förderer für das Mittelteil des Bekleidungsstücks sind so zueinander angeordnet, daß beide das Bekleidungsstück in der gleichen Richtung transportieren, wodurch während des Transports des Bekleidungsstücks die Ärmel kontinuierlich gefaltet werden durch eine Relativbewegung beider Ärmelfaltförderer zum das Mittelteil aufnehmenden Förderer.

Gemäß einer Weiterbildung der Erfindung sind wenigstens einige Förderer, insbesondere alle Förderer, mit jeweils einem einzigen über die gesamte Arbeitsplatte verlaufenden Fördergurt versehen. Das zu faltende Bekleidungsstück liegt dadurch auf einem einzigen durchgehenden Fördergurt auf, das keine Zwischenräume aufweist, die zu einem Verhaken des Bekleidungsstücks, insbesondere Knöpfen desselben, führen könnten.

Bei einer bevorzugten Weiterbildung der Vorrichtung sind die (breiten) Fördergurte mit Geradlaufführungen versehen. Vorzugsweise sind diese Geradlaufführungen durch Führungsorgane an den Fördergurten ausgebildet, die mit korrespondierenden Führungsorganen an den Trommeln der Förderers (Umlenktrommel, Antriebstrommel) in Verbindung stehen. Es erfolgt so eine formschlüssige Führung der Gurte gegenüber den Trommeln des jeweiligen Förderers. Diese exakt Führung der Gurte verbessert die Faltqualität der Bekleidungsstücke, weil sie den Faltstationen, insbesondere der Längsfaltstation, exakt zuführbar sind.

Bevorzugte Ausführungsbeispiele der Erfindung werden nachfolgend anhand der Zeichnung näher erläutert In der Zeichnung zeigen:
- Fig. 1: eine schematische Seitenansicht der Vor- richtung,
- Fig. 2: einen schematischen Querschnitt durch die Vorrichtung im Bereich einer Ärmelfaltsta- tion,
- Fig. 3: eine weitere vereinfachte Darstellung des Prinzips der Ärmelfaltstation in ihrer Aus- gangsposition,
- Fig. 4: die Ärmelfaltstation nach der Fig. 3 in einer Zwischenstellung,
- Fig. 5: die Ärmelfaltstation der Fig. 3 und 4 in einer Endposition, und
- Fig. 6: einen Längsschnitt durch eine Antriebstrom- mel eines Förderers samt Fördergurt.

Bei der in den Figuren gezeigten Vorrichtung handelt es sich um einen sogenannten Faltautomaten 10 zum automatischen Falten von Bekleidungsstücken, insbesondere Kitteln oder dergleichen.

In der Fig. 1 sind schematisch Kittel 11 dargestellt. Die Kittel 11 werden an einklappbaren Transportbügeln 12 durch ein teilweise dargestelltes Fördersystem 13 auf einen geneigten Auflegeförderer 14 aufgelegt und gehalten. Anschließend wird der Transportbügel 12 eingeklappt, nach oben aus dem Kittel 11 herausgezogen und (wie in der Fig.1 angedeutet) abgefördert. Nachdem auf diese Weise der Transportbügel 12 aus dem kittel 11 herausgezogen worden ist, wird der Kittel 11 in mehreren aufeinanderfolgenden Faltstationen automatisch gefaltet.

Im oberen Endbereich des Auflegeförderers 14 befindet sich eine Ärmelfaltstation 15 zum Umfalten beider Ärmel 16 des Kittels 11 hinter sein mittleres Rumpfteil 17. Es folgen zwei Querfaltstationen 18 und 19, eine Längsfaltstation 20 und eine weitere Querfaltstation 21. Diese führt eine letzte Faltung das Kittels 11 durch. Danach werden die gefalteten kittel 11 auf einem Stapeltisch 22 abgestapelt. Sobald ein Stapel 23 fertiggestellt ist, wird dieser von der als Förderer ausgebildeten Stapelfläche 24 des Stapeltisches 22 an einen Abförderer 25 übergeben.

Am oberen Endbereich des Auflegeförderers 14 sind zwei Ärmelfaltstationen 15 angeordnet. Die Ärmelfaltstationen 15 sind gegenüberliegenden Randbereichen des Auflegeförderers 14 zugeordnet, so daß jeder Ärmel 16 durch eine eigene Ärmelfaltstation 15 hinter das Rumpfteil 17 des kittels 11 umgefaltet wird. Die Fig. 2 zeigt eine Ärmelfaltstalion 15 in ihrer Endposition, in der der jeweilige Ärmel 16 gefaltet ist Demnach verfügt jede Ärmelfaltstation 15 Ober einen Ärmelfaltförderer 26, der sich aus zwei nebeneinanderliegenden Teilförderem 27 und 28 zusammensetzt, die eine leicht V-förmige Relativanordnung zueinander aufweisen. Die in der Figur gezeigten Umlenktrommeln 29 und 30 sind ebenso wie die nicht gezeigten Antriebstrommeln durch ein Kreuzgelenk 31 miteinander verbunden. Dadurch ist ein Synchronlauf beider Teilförderer 27 und 28 sichergestellt. Um eine außenliegende Schwenkachse 32 sind beide Teilförderer 27 und 28 des Ärmelfaftförderers 26 gleichzeitig verschwenkbar, und zwar durch einen in der Fig. 2 nur teilweise dargestellten Druckmittelzylinder 33. Die Relativanordnung des Ärmelfaltförderes 26 ist in bezug auf den Auflegeförderer 14 derart getroffen, daß beide die gleiche Förderrichtung aufweisen. Darüber hinaus werden der Auflegeförderer 14 und der Ärmelfaltföderer 26 mit gleicher Geschwindigkeit angetrieben.

Im Bereich jeder Ärmelfaltstation 15 weist der Auflegeförderer 14 eine Verbreiterung in Form einer Seitenauflageplatte 34 auf. Jeder Seite des Auflegeförderers 14 ist eine Seitenauflageplatte 34 zugeordnet, und zwar schwenkbar um eine in Förderrichtung des Auflegeförderers 14 verlaufende Schwenkachse 35. Jede Seitenauflageplatte 34 ist durch einen in der Fig. 2 andeutungsweise dargestellten Druckmittelzylinder 36 verschwenkbar in eine die Auflagefläche des Auflegeförderers 14 verbreiternde Betriebspositlon in eine nach unten abgewinkelte (in der Fig. 2 strichpunktiert dargestellte) Ruheposition. Alternativ können die Seitenauflageplatten 34 auch unverschwenkbar an den gegenüberliegenden Seiten des Auflegeföderers 14 angeordnet sein.

Die Fig. 3 bis 5 zeigen verschiedene Betriebsstadien der Ärmelfaltstation 15 an einer Seite des Auflegeförderers 14. Gemäß der Fig. 3 sind zunächst die Seitenauflageplatte 34 und der Ärmelfaltfördorer 26 der Ärmelfaltstation 15 in eine etwas senkrecht zur Auflageebene des Auflegeförderers verlaufende Position geschwenkt Ein Rand des Kittels 11 mit dem entsprechenden Ärmel 16 hängt dabei an einer Seite des Auflegeförderers 14 frei herunter. Nunmahr wird gemäß der Fig. 4 die Seitenauflageplatte 34 hochgeschwenkt, wodurch die Auflagefläche des Auflegeförderers 14 verbreitert wird auf die entsprechende Breite des Rumpfteils 17 des kittels 11 und gleichzeitig eine mittige Ausrichtung des Rumpfteils 17 zum Auflegeförderer 14 und die Seitenauflageplatte 34 erfolgt. Danach hängen beide Ärme 16 vollständig und mit gleicher Lange an der Außenseite der jeweiligen Seitenauflageplatte 34 nach unten und liegen dabei auf der Innenseite des noch nahezu senkrecht ausgerichteten Ärmelfaltförderers 26 an (Fig. 4). Nunmehr wird der Ärmelfaltförderer 26 von hinten gegen den Auflegeförderer 14 geschwenkt in die in der Fig. 5 gezeigte Position. Die Ärmel 16 befinden sich dabei mit Abstand hinter dem Rumpfteil 17 des Kittels 11.

Während der vorstehend beschriebenen Faltung der Ärmel 16 werden der Auflegeförderer 14 und der Ärmelfaltförderer 26 gleichermaßen kontinuierlich angetrieben, wodurch während der Faltung der Ärmel 16 der Kittel 11 kontinuierlich weitertransportiert wird auf einen anschließenden Förderer 37. Der Kittel 11 mit den hinter das Rumpfteil) 17 gefalteten Ärmeln 16 gelangt Ober ein oberes Ende 38 des Auflegeförderers 14 mit seinem (in der Fig.1 durch ein Dreleck symbolisierten) Kragen 39 voran auf den Förderer 37.

Auf den Auflegeförderer 14 folgen die beiden Querfaltstationen 18 und 19, die wahlweise bzw. abwechseind betrieben werden und mithin jeweils erste Querfaltstationen 18 und 19 darstellen. Jede der Querfaltstationen 18 und 19 wird aus mehreren zusammenwirkenden Förderern gebildet. Beide Querfaltstationen 18 und 19 verfügen über den bereits vorstehend erwähnten und an den Auflegeförderer 14 anschließenden Förderer 37. Dieser Förderer 37 wird an seinem in Förderrichtung 40 vorderen Endbereich überdeckt von einem Andruckförderer 41. Quer zu den Enden des Förderers 37 und des Andruckförderers 41 ist ein Zwischenförderer 42 angeordnet Der Förderer 37 urd der Andruckförderer 41 sind zugeordnet einem in Förderrichtung vorderen Abschnitt 43 eines V-förmig geführten Obertrums 44 des Zwischenförderers 42. Dem in Förderrichtung 40 hinteren Abschnitt 45 des Obertrums 44 des Zwischenförderers 42 ist ein weiterer Andruckförderer 46 zugeordnet. Der Förderer 37, die Andruckförderer 41 und 46 sowie der Zwischenförderer 42 sind mit reversierbaren Antrieben versehen, also in entgegengesetzten Richtungen antreibbar. Im Bereich des in Förderrichtung 40 vorderen Endes 47 des Andruckförderers 41 und dem vorderen Abschnitt 43 des Obertrums 44 des Zwischanförderers 42 findet eine erste Querfaltung der Kittel 11 statt. In diesem Bereich befindet sich demnach die erste Querfalstation 18. Dem Andruckförderer 41 ist ein weiterer, hin- und hergehend antreibbarer Umkehrförderer 48 zugeordnet. Ein Ende 49 des Umkehrförderers 48 ist der vom Förderer 37 weggerichteten Seite eines in Förderrichtung 40 hinteren Endes 50 des Andruckförderens 41 zugeordnet Wird zur Querfaltung der Umkehrförderer 48 verwendet, findet eine alternative erste Querfaltung im Bereich des hinteren Endes 50 des Andruckförderers 41 zwischen dem Andruckförderer 41 und dem Förderer 37 statt. An dieser Steile befindet sich die alternative erste Querfaltstation 19.

Auf den Zwischenförderer 42 folgt ein die Langstaltslation 20 bildender horizontaler Längstaltförderer 51. Dieser besteht aus einem mittleren und zwei seitlichen Abschnitten, wobei die beiden in der Fig. 1 nicht gezeigten seitlichen Abschnitte zum Dickenausgleich um jeweils eine in Förderrichtung 40 verlaufende Schwenkachse verschwenkbar sind gegen den Mittenabschnitt Durch diese Verschwenkung werden die auf den beiden äußeren Teilförderern des Längsfatförderes 51 liegenden Randabschnitte des bereits mit einer ersten Querfaltung versehenen Kittels 11 mit zwei parallel verlaufenden Längsfalten versehen.

. An ein in Förderrichtung 40 vorderes Ende 52 das Langstaltförderers 51 schließt ein schräger Querfaltförderer 53 an. Zwischen dem Obertrum 54 des Querfaltförderers 53 und dem vorderen Ende 52 des Längsfaltförderers 52 erfolgt eine abschließende zweite Querfaltung des Kittels 11 in der Querfaltstation 21. Dem unterhalb der Ebene des Längsfaltförderers 51 sich befindenden unteren Abschnitt des Querfaltförderers 53 ist ein kurzer Andruckförderer 55 zugeordnet Durch einen zwischen dem Andruckförderer 55 und dem Querfaltforderer 53 gebildeten Spalt werden die fertiggefalteten Kittel 11 zu einer Abstapelfläche 56 transportiert, und zwar unter Zuhilfenahme eines oberhalb der Abstapelfläche angeordneten Preßförderers 57. Die Abstapelfläche 56 verfügt über eine verschließbare Öffnung, die mindestens der Fläche des gefalteten Kittels 11 entspricht. Unterhalb der verschließbaren Öffnung befindet sich der Stapeltisch 22. Entsprechend der Höhe des Stapels 23 gefalteter Kittel 11 ist der StaPeltisch 22 auf-und abfahrbar. Auf diese Weise sind die gefalteten Kittel 11 durch die offene Öffnung in der Abstapelfäche 56 auf den Stapel 23 ablegbar.

Mindestens ein Teil der vorstehend erwähnten Förderer verfügt über jeweils nur einen einzigen Fördergurt 58, der durchgehend über die gesamte Breite des jeweiligen Förderers verläuft. Die als Auflage für die zu faltenden Bekleidungsstücke dienende Vorderseite des Fördergurts 58 ist mit einer vorzugsweise antistatischen, filzartigen Oberfläche versehen.

In der Fig. 6 ist ein solcher Fördergurt 58 im Zusammenhang mit einer Antriebstrommel 59 des Querfaltförderers 53 dargestellt. Demnach befindet sich auf der zum Mantel der Antriebstrommel 59 weisenden Rückseite 60 des Fördergurts 58 ein trapezförmiger Vorsprung 61. Der nach Art eines Keilriemens ausgebildete Vorsprung 61 ist einem Randbereich des Fördergurts 58 zugeordnet Der keilriemenartige Vorsprung 61 läuft durchgehend über die gesamte Länge des Fördergurts 58 und ist mit diesem einstückig verbunden. Im Mantel der Antriebstrommel 59 ist eine zum Vorsprung 61 korrespondierende, umlaufende Nut 62 angeordnet. In die trapezförmige Nut 62 greift der entsprechende Vorsprung 61 ein, wodurch der Fördergurt 58 in Längsrichtung der Antriebstrommel 59 unverschieblich geführt wird.

Anhand der Fig. 1 soll nachfolgend das Falten des Kittels 11 auf dem Faltautomaten erläutert werden. Dabei sind Zwischenpositionen des ganz oder teilweise gefalteten Kittels 11 im Faltautomaten durch schwarze Linien angedeutet.

Nach dem Auflegen des ungefalteten Kittels 11 auf den Auflegeförderer 14 und dem Entfernen des eingeklappten Transportbügels 12 aus dem Kittel 11 befindet sich der Kittel 11 mit obenliegendem Kragen 39 am oberen Rand des Auflegeförderers 14. Die Ärmel 16 hängen zu entgegengesetzten Seiten vom Auflegeförderer 14 herab. Vom Auflegeförderer 14 wird der Kittel 11 nun hochtransportiert und um die obere Trommel des Auflegeförderers 14 herum auf den Förderer 37 transportiert. Hierbei werden noch im Bereich des Auflegeförderers 14 die Ärmel 16 an den Ärmelfaltstationen 15 nach hinten umgefaltet, so daß sie unter dem Rumpfteil 17 liegen, wenn der Kittel 11 sich auf dem Förderer 37 befindet Der kittel wird anschließend zwischen dem Förderer 37 und dem Andruckförderer 41 hindurch zur ersten Querfaltstation 18 transportiert Nachdem der Kragen 39 den Spalt zwischen dem Förderer 37 und Andruckförderer 41 verläßt, wird er zunächst vom Zwischenförderer 42 abwärts transportiert, wobei der Förderer 42 gegen die Förderrichtung 40 des Kittels 11 durch den Faltautomaten 10 transportiert wird am Andruckförderer 46 vorbei Nachdem der Kittel 11 mit zwei Drittel seiner Länge sich auf den Zwischenförderer 42 befindet, wird dieser umgesteuert, so daß er nunmehr den Kittel 11 in Förderrichtung 40 transportiert. Hierbei wird an der ersten Querfaltstation 18 das sich noch zwischen dem Förderer 37 und dem Andruckförderer 41 befindende untere Drittel des Kittel 11 auf das mittlere Drittel des Kittels 11 gelegt und dabei kontinuierlich die erste Querfaltung vorgenommen.

Anschließend wird der einmal quergefaltete Kittel 11 zum Längsfaltförderer 51 transportiert Nachdem der Kittel 11 seine Langstaltposition erreicht hat, wird der Langsfaltförderer 51 gestoppt und gegenüberliegende Randbereiche des Kittels 11 auf sein Mittelteil gefaltet, wodurch der Kittel 11 zwei parallele Langsfaltungen erhalt. Nach diesem diskontinuierlichen Langsfalten wird der Kittel 11 vom langsfaltförderer 51 weiterbansportiert zur zweiten Querfaltstation 21. Hier wird der Kittel 11 mit der ersten Querfaltlkante voran vom Querfaltförderer 53 entgegen der generellen Förderrichtung 40 hochtransportiert Nachdem der Kittel 11 mit seiner halben noch verbleibenden Länge den Langsfaltförderer 51 verlassen hat wird der Querfaltförderer 53 umgesteuert, so daß er nunmehr den kittel 11 in Forderrichtung 40 transportiert. Dabei wird die vor dem Umsteuern noch auf dem Langsfaltförderer 51 liegende zweite Hälfte des Kittels 11 auf der unteren Hälfte desseiben abgelegt, wobei der Kragen 39 in Förderrichtung 40 hinten oben zu liegen kommt. Mit der so kontinuierlich hergestellten zweiten Querfaltung ist der Kittel 11 komplett gefaltet. Er wird dann von dem Querfaltförderer 53, dem Andruckförder 55 und dem Preßforderer 57 auf die Abstapelfläche 56 transportiert und durch die verschließbare Öffnung in der Abstapelfläche 56 auf den Stapel 23 zuvor gefalteter Kittel 11 abgelegt.

Die an den Querfaltstationen 18, 19 bzw. 21 erzielbaren Faltlängnen sind variabel, indem je nach der Länge des jeweils zu faltenden Bekleidungsstücks einzelne Querfaltstationen vom Bekdeidungsstück ohne ein Ouerfalten durchlaufen werden. Zum Falten langer Latzhosen werden alle Querfaltstationen 18, 19, 21 benutzt. Kurze Bekleidungsstücke (z. B. Schürzen) erhalten keine erste Querfaltung an der Querfaltstation 18, indem sie vom Zwischenförderer 42 sofort in der Förderrichtung 40 weitertransportiert werden. Alternativ können kurze Bekleidungsstücke ohne eine erste Querfaltung zunächst vom Zwischanförderer 42 so weit gegen die Fördenichtüng 40 transportiert werden. bis sie sich vollstandig auf dem Zwischenförderer 42 befinden. Erst dann wird der Zwischenförderer 42 umgesteuert und das Bekleidungsstück in Förderrichtung 40 weitertransportien.

## Patentansprüche

1. Verfahren zum Falten von Ärmel aufweisenden Bekleidungsstücken, Insbesondere Kitteln (11) oder dergleichen, wobei die zu faltenden Bekleidungsstücke durch aufeirianderfolgende Faltstationen (18, 19, 20, 21) gefördert werden und In den einzelnen Faltstationen (18, 19, 20, 21) das Bekleidungsstück mit Quer- und Längsfaltungen versehen wird, wobei mindestens eine Querfaltung während des Weitertransports des Bekleidungsstücks vorgenommen wird, **dadurch gekennzeichnet, dass** die erste Quer faltung vor der ersten Längsfaltung erfolgt und vor der ersten Querfaltung die Ärmel (16) des Bekleidungsstücks gefaltet werden durch einen Ärmelfaltförderer (26) für jeden Ärmel (16), der relativbeweglich zu einem ein Rumpfteil (17) des Bekleidungsstücks auf nehmenden Förderer ist, während des Transports des Bekleidungsstücks die Ärmel (16) kontinuierlich unter das Rumpfteil (17) gefaltet werden durch eine Relativbewegung beider Ärmelfaltförderer (26) zum das Rumpfteil (17) aufnehmenden Förderer, wobei das Bekleidungsstück von den Ärmelfaltförderern (26) und dem Förderer in die gleiche Richtung transportiert wird.

2. Verfahren nach Anspruch 1, **dadurch gekennzeichnet, dass** Jede vor der Längsfaltung erfolgende Querfaltung während des Weitertransports des Bekleidungsstücks erfolgt.

3. Verfahren nach Anspruch 1 oder 2, **dadurch gekennzeichnet, dass** vor der Längsfaltstation (20) zwei erste Querfaltstationen (18, 19) angeordnet sind, wobei das Bekleidungsstück alternativ auf der einen oder der anderen der beiden ersten Querfaltstationen (18, 19) mit einer ersten Querfaltung versehen wird.

4. Verfahren nach einem oder mehreren der Ansprüche 1 bis 3, **dadurch gekennzeichnet, dass** vor der Längsfaltstation (20) zwei erste Querfattstationen (18, 19) angeordnet sind, wobei das Bekleidungsstück auf beiden Querfaltstationen (18, 19) quer gefaltet wird.

5. Verfahren nach Anspruch 1, **dadurch gekennzeichnet, dass** vor Einfalten der Ärmel (16) das Bekleidungsstück, insbesondere das Rumpfteil (17) desselben, mittig auf einer Auflage zentriert wird, wobei vorzugsweise die Auflage in ihrer Breite an die Breite des Rumpfteils (17), insbesondere die Schulterbreite, des Bekleidungsstücks angepasst wird.

6. Vorrichtung zum Falten von Ärmel aufweisenden Bekleidungsstücken, insbesondere Kitteln (11) oder dergleichen, mit Faltstationen (18, 19, 20, 21), die durch Förderer gebildet bzw. miteinander verbunden sind, wobei vor einer ersten Längsfaltstation (20) mindestens eine Querfaltstation (18, 19) angeordnet ist und die Querfaltstation (18, 19) durch Förderer gebildet ist, die das Bekleidungsstück während des Transports zur Längsfaltstation (20) mit einer Querfaltung versehen, **dadurch gekennzeichnet, dass** vor der ersten Querfaltstation (18, 19) eine Ärmelfaltstation (15) aus zwei Ärmelfaltförderem (26) zum kontinuierlichen Falten der beiden Ärmel (16) während des Transports des jeweiligen Bekleidungsstücks angeordnet ist, wobei die Ärmelfaltförderer (26) derart relativbeweglich zum ein Rumpfteil (17) fördernden Förderer (Auflegeförderer 14) angeordnet sind, dass jeder Ärmelfaltförderer (26) um eine in Förderrichtung (40) des das Rumpfteil (17) aufnehmenden Förderers (14) verlaufende Schwenkachse (32) verschwenkbar ist und die Ärmel (16) während des Faltens in Förderrichtung (40) des Förderers (14) von den Ärmelfaltförderem (26) weitertransportierbar sind.

7. Vorrichtung nach Anspruch 6, **dadurch gekennzeichnet, dass** vor der Längsfaltstation (20) zwei alternativ betreibbare Querfaltstationen (18, 19) angeordnet sind und vorzugsweise mindestens ein Förderer jeder der beiden alternativ einsetzbaren Querfaltstationen (18, 19) beiden Querfaltstationen gleichzeitig zugeordnet ist

8. Vorrichtung nach Anspruch 6, **dadurch gekennzeichnet, dass** die Ärmelfaltförderer (26) und der Förderer (14) für das Rumpfteil (17) des Bekleidungsstücks mit im Wesentlichen gleicher Geschwindigkeit antreibbar sind.

9. Vorrichtung nach Anspruch 8, **dadurch gekennzeichnet, dass** die Ärmelfaltförderer (26) einem Auflegeförderer (14) zur Übernahme der von einem Transportsystem kommenden und an Transportbügeln (12) hängenden Bekleidungsstücke vorzugsweise ortsunveränderlich zugeordnet sind.

10. Vorrichtung nach Anspruch 8 oder 9, **dadurch gekennzeichnet, dass** wenigstens einige der Förderer jeweils nur einen über die gesamte Arbeitsbreite des jeweiligen Förderers verlaufenden Fördergurt (58) aufweisen.

11. Vorrichtung nach Anspruch 10, **dadurch gekennzeichnet, dass** in wenigstens einem Randbereich des Fördergurts (58) ein mit mindestens einer Trommel (59) des Förderers korrespondierendes Führungsorgan (61) zur Führung des Fördergurts (58) auf den Trommeln vorgesehen ist.

12. Vorrichtung nach Anspruch 10 oder 11, **dadurch gekennzeichnet, dass** das Führungsorgan als ein ununterbrochener, keilriemenartiger Vorsprung (61) an der Rückseite (60) des Fördergurts (58) ausgebildet ist und dem Vorsprung (61) eine korrespondierende Nut (62) in mindestens einer Trommel des Förderers zugeordnet ist.

13. Vorrichtung nach einem oder mehreren der Ansprüche 10 bis 12, **dadurch gekennzeichnet, dass** der Auflegeförderer (14), der Abförderer (25), die Ärmelfaltförderer (26), der Förderer (37), die Andruckförderer (41, 46, 55), der Zwischenförderer (42), der Umkehrförderer (48), der Querfaltförderer (53), der Längsfaltförderer (51) und/oder der Pressförderer (57) jeweils nur einen einzigen Fördergurt (58) aufweisen.

## Claims

1. Method for folding garments having sleeves, in particular overalls (11) or the like, the garments which are to be folded being conveyed through successive folding stations (18, 19, 20, 21) and the garment being provided with transverse and longitudinal foldings in the individual folding stations (18, 19, 20, 21), at least one transverse folding being undertaken during further transporting of the garment, **characterized in that** the first transverse folding takes place before the first longitudinal folding and, before the first transverse folding, the sleeves (16) of the garment are folded by one sleeve-folding conveyor (26) for each sleeve (16), said sleeve-folding conveyor being movable relative to a conveyor receiving a body part (17) of the garment, and, during the transport of the garment, the sleeves (16) are folded continuously under the body part (17) by a movement of both sleeve-folding conveyors (26) relative to the conveyor receiving the body part (17), the garment being transported by the sleeve-folding conveyors (26) and the conveyor in the same direction.

2. Method according to Claim 1, **characterized in that** each transverse folding which takes place before the longitudinal folding takes place during further transporting of the garment.

3. Method according to Claim 1 or 2, **characterized in that** two first transverse-folding stations (18, 19) are arranged upstream of the longitudinal-folding station (20), the garment being provided with a first transverse folding alternately on the one or the other of the two first transverse-folding stations (18, 19).

4. Method according to one or more of Claims 1 to 3, **characterized in that** two first transverse-folding stations (18, 19) are arranged upstream of the longitudinal-folding station (20), the garment being folded transversely on the two transverse-folding stations (18, 19).

5. Method according to Claim 1, **characterized in that** before the sleeves (16) are folded in, the garment, in particular the body part (17) thereof, is centred in the middle of a support, the width of the support preferably being adapted to the width of the body part (17), in particular the shoulder width, of the garment.

6. Device for folding garments having sleeves, in particular overalls (11) or the like, having folding stations (18, 19, 20, 21) which are formed by conveyors and are connected to one another, at least one transverse-folding station (18, 19) being arranged upstream of a first longitudinal-folding station (20) and the transverse-folding station (18, 19) being formed by conveyors which provide the garment with a transverse folding while it is being transported to the longitudinal-folding station (20), **characterized in that** a sleeve-folding station (15) consisting of two sleeve-folding conveyors (26) for continuously folding the two sleeves (16) while the particular garment is being transported is arranged upstream of the first transverse-folding station (18, 19), the sleeve-folding conveyors (26) being arranged movably relative to the conveyor (feed conveyor 14), which conveys a body part (17), in such a manner that each sleeve-folding conveyor (26) can be pivoted about a pivot axis (32) running in the conveying direction (40) of the conveyor (14) which receives the body part (17), and the sleeves (16) can be further transported by the sleeve-folding conveyors (26) in the conveying direction (40) of the conveyor (14) during the folding.

7. Device according to Claim 6, **characterized in that** two alternately operable transverse-folding stations (18, 19) are arranged upstream of the longitudinal-folding station (20), and preferably at least one conveyor of each of the two alternately usable transverse-folding stations (18, 19) is simultaneously assigned to both transverse-folding stations.

8. Device according to Claim 6, **characterized in that** the sleeve-folding conveyors (26) and the conveyor (14) for the body part (17) of the garment are drivable at essentially the same speed.

9. Device according to Claim 8, **characterized in that** the sleeve-folding conveyors (26) are assigned, preferably immovably, to a feed conveyor (14) for the transfer of the garments coming from a transporting system and hanging on transporting hangers (12).

10. Device according to Claim 8 or 9, **characterized in that** at least some of the conveyors have in each case just one conveyor belt (58) running over the entire working width of the particular conveyor.

11. Device according to Claim 10, **characterized in that** in at least one edge region of the conveyor belt (58) a guide member (61) corresponding to at least one drum (59) of the conveyor is provided for guiding the conveyor belt (58) on the drums.

12. Device according to Claim 10 or 11, **characterized in that** the guide member is formed on the rear side (60) of the conveyor belt (58) as an uninterrupted V-belt-like projection (61), and the projection (61) is assigned a corresponding groove (62) in at least one drum of the conveyor.

13. Device according to one or more of Claims 10 to 12, **characterized in that** the feed conveyor (14), the take-off conveyor (25), the sleeve-folding conveyors (26), the conveyor (37), the push-down conveyors (41, 46, 55), the intermediate conveyor (42), the reversing conveyor (48), the transverse-folding conveyor (53), the longitudinal-folding conveyor (51) and/or the pressing conveyor (57) have in each case just a single conveyor belt (58).

## Revendications

1. Procédé de pliage de vêtements comportant des manches, en particulier de blouses (11) ou similaires, dans lequel les vêtements à plier sont transportés à travers des postes de pliage successifs (18, 19, 20, 21) et aux différents postes de pliage (18, 19, 20, 21) sont effectués des pliages transversaux et longitudinaux du vêtement, au moins un pliage transversal étant effectué pendant le transport du vêtement, **caractérisé en ce que** le premier pliage transversal a lieu avant le premier pliage longitudinal et, avant le premier pliage transversal, les manches (16) du vêtement sont pliées par un transporteur de pliage de manche (26) pour chaque manche (16), qui est en mouvement relatif par rapport à un transporteur recevant une partie de tronc (17), **en ce que**, pendant le transport du vêtement, les manches (16) sont pliées en continu en dessous de la partie de tronc (17) par un mouvement relatif des deux transporteurs de pliage de manche (26) par rapport au transporteur recevant la partie de tronc (17), le vêtement étant transporté par les transporteurs de pliage de manche (26) et le transporteur dans le même sens.

2. Procédé selon la revendication 1, **caractérisé en ce que** chaque pliage transversal ayant lieu avant le pliage longitudinal se fait pendant le transport du vêtement.

3. Procédé selon la revendication 1 ou 2, **caractérisé en ce que** deux premiers postes de pliage transversal (18, 19) sont placés avant le poste de pliage longitudinal (20), le vêtement étant soumis alternativement sur l'un ou l'autre des deux premiers postes de pliage transversal (18, 19) à un premier pliage transversal.

4. Procédé selon une ou plusieurs des revendications 1 à 3 , **caractérisé en ce que** deux premiers postes de pliage transversal (18, 19) sont placés avant le poste de pliage longitudinal (20), le vêtement étant plié transversalement sur les deux postes de pliage transversal (18,19).

5. Procédé selon la revendication 1, **caractérisé en ce qu'**avant le pliage des manches (16), le vêtement, en particulier la partie de tronc (17) de celui-ci, est centré (e) au milieu sur un support, dans lequel, de préférence, la largeur du support est adaptée à la largeur de la partie de tronc (17), en particulier à la carrure, du vêtement.

6. Appareil pour le pliage de vêtements comportant des manches, en particulier de blouses (11) ou similaires, comportant des postes de pliage (18, 19, 20, 21) qui sont formés ou reliés entre eux par des transporteurs, dans lequel au moins un poste de pliage transversal (18, 19) est agencé avant un premier poste de pliage longitudinal (20) et le poste de pliage transversal (18, 19) est formé par des transporteurs, qui appliquent au vêtement d' unpli transversal pendant le transport vers le poste de pliage longitudinal (20), **caractérisé en ce qu'**avant le premier poste de pliage transversal (18, 19), on agence un poste de pliage de manche (15) constitué de deux transporteurs de pliage de manche (26) pour le pliage en continu des deux manches (16) pendant le transport du vêtement respectif, dans lequel les transporteurs de pliage de manche (26) sont agencés en mouvement relatif par rapport au transporteur (transporteur de pose 14) transportant une partie de tronc (17) de sorte que chaque transporteur de pliage de manche (26) puisse pivoter autour d'un axe pivot (32) s'étendant dans la direction de transport (40) du transporteur (14) recevant la partie de tronc (17) et que les manches (16) puissent encore être transportées pendant le pliage dans le sens de transport (40) du transporteur (14) par les transporteurs de pliage de manche (26).

7. Appareil selon la revendication 6, **caractérisé en ce qu'**avant le poste de pliage longitudinal (20), on agence deux postes de pliage transversal (18, 19) actionnables alternativement et de préférence au moins un transporteur de chacun des deux postes de pliage transversal (18, 19) utilisables alternativement est associé simultanément aux deux postes de pliage transversal.

8. Appareil selon la revendication 6, **caractérisé en ce que** les transporteurs de pliage de manche (26) et le transporteur (14) pour la partie de tronc (17) du vêtement peuvent être entraînés à une vitesse sensiblement identique.

9. Appareil selon la revendication 8, **caractérisé en ce que** les transporteurs de pliage de manche (26) sont associés de préférence de manière fixe àun transporteur de pose (14) pour la reprise des vêtements venant d'un système de transport et accrochés à des cintres de transport (12).

10. Appareil selon la revendication 8 ou 9, **caractérisé en ce qu'**au moins l'un des transporteurs ne présente respectivement qu'une courroie transporteuse (58) s'étendant sur toute la longueur de travail du transporteur respectif.

11. Appareil selon la revendication 10, **caractérisé en ce que**, dans au moins une zone de bord de la courroie transporteuse (58), il est prévu un organe de guidage (61) correspondant à au moins un tambour (59) du transporteur pour le guidage de la courroie transporteuse (58) sur les tambours.

12. Appareil selon la revendication 10 ou 11, **caractérisé en ce que** l'organe de guidage se présente sous la forme d'une saillie (61) ininterrompue du genre courroie trapézoïdale (61) située sur la face arrière (60) de la courroie transporteuse (58), à laquelle saillie (61) est associée une rainure (62) correspondante dans au moins un tambour du transporteur.

13. Appareil selon une ou plusieurs des revendications 10 à 12, **caractérisé en ce que** le transporteur de pose (14), le transporteur d'évacuation (25), les transporteurs de pliage de manche (26), le transporteur (37), les transporteurs de serrage (41, 46, 55), le transporteur intermédiaire (42), le transporteur réversible (48), le transporteur de pliage transversal (53), le transporteur de pliage longitudinal (51) et/ou le transporteur de pressage (57) ne présentent respectivement qu'une seule courroie transporteuse (58).
